# EUROPÄISCHE PATENTSCHRIFT

(11) **EP 0 188 174 B1**
(45) Veröffentlichungstag und Bekanntmachung des Hinweises auf die Patenterteilung: **27.07.1988**
(21) Anmeldenummer: 85810585.1
(22) Anmeldetag: 10.12.1985
(51) Int. Cl.: E21D 21/00

(54) **Anker zur Sicherung von Wänden in Hohlraumbauten**
Anchor for wall consolidation in cavity structures
Ancre pour la consolidation des parois dans des structures de cavité

(30) Priorität: 17.01.1985 CH 247/85
(43) Veröffentlichungstag der Anmeldung: 23.07.1986
(73) Patentinhaber: H. Weidmann AG, 8640 Rapperswil (CH)
(72) Erfinder: Isler, Erwin, CH-8640 Rapperswil (CH); Wey, Hans Rudolf, CH-8640 Rapperswil (CH)
(74) Vertreter: Justitz-Wormser, Daisy P., Dipl.-Chem.

(56) Entgegenhaltungen:
- EP-A- 0 015 895
- EP-A- 0 094 908
- FR-A- 1 197 548
- FR-A- 1 327 230
- FR-A- 2 159 758
- GB-A- 2 059 535
- GB-A- 2 067 702
- US-A- 4 295 761

## Beschreibung

Beim Bau von Hohlräumen im Bergbau und beim Abbau von Felswänden werden Kräfte frei, durch die Gestein gegen den freien Raum wandert. Um dies zu verhindern, werden Anker in Bohrlöcher eingebaut. Dazu sind einerseits Zuganker bekannt, deren Ankerstab einenendes mittels eines Spreizelementes im Grund des Bohrloches verankert ist, und der andernends ein Gewinde trägt, auf welches eine Mutter aufgeschraubt ist. Die Mutter liegt gegen eine Platte an, welche die Wand des Hohlraums stützt (EP-A- 94908). Andererseits sind sogenannte Klebeanker bekannt, deren Ankerstab praktisch über seine gesamte Länge über einen Zweikomponentenkleber mit der Bohrlochwand verbunden ist. Bei diesen Ankern sichert eine am freien Ende des Ankerstabs aufgeschraubte Mutter über eine Platte die Wand des Hohlraumes im wesentlichen bloss vor dem Abbröckeln und hat also wesentlich kleinere Kräfte zu übertragen. Der Kleber wird zunächst in Plasticbeuteln verpackt ins Bohrloch eingeführt. Der Ankerstab hat an seinem vorderen Ende Schnittkanten, die die Beutel beim Einsetzen des Stabes ins Bohrloch aufschneiden. Durch Drehen des Ankerstabes im Bohrloch werden die beiden Kleberkomponenten vermischt und Kleber über den Umfang und die Länge des Stabes verteilt. Nach Aushärten des Klebers kann die Mutter angezogen werden.

Aus der EP-A 94 908, gegenüber welcher die Ansprüche 1 und 4 abgegrenzt sind, ist es bekannt, den Ankerstab aus glasfaserverstärktem Kunststoff herzustellen. Dies hat nebst der hohen Festigkeit und dem geringen Gewicht den Vorteil, dass der Ankerstab nicht korrodiert. Schwierigkeiten bereitet dabei hauptsächlich die Kraftübertragung vom Ankerstab auf die Mutter. Bei der EP-A-94 908 ist dazu eine am Stabende auf den Ankerstab aufgegossene Hülse vorgesehen mit einem sägezahnartigen Gewinde, dessen vom freien Ende des Ankerstabes abgewandte Flanken wesentlich steiler sind als die dem freien Ende zugewandten Flanken. Die Hülse ist auf dem Ankerstab durch in den Stab eingeformte sägezahnartige Nuten mit gegen das freie Stabende abnehmender axialer Länge gegen Axialverschiebung gesichert.

Diese Ausbildung des freien Stabendes hat sich sehr bewährt, ist jedoch fertigungstechnisch ziemlich aufwendig.

Der Erfindung liegt die Aufgabe zugrunde, einen Anker gemäss Oberbegriff der Ansprüche 1 und 4 so weiterzubilden, dass er einfach herstellbar ist, und dass er sich insbesondere als Klebeanker eignet. Diese Aufgabe wird durch die kennzeichnenden Merkmale der Ansprüche 1 und 4 gelöst.

Indem die tragenden Flanken des Sägezahngewindes flach ausgebildet werden, wird beim Anziehen der Mutter der Ankerstab radial komprimiert. Versuche haben ergeben, dass damit die Kraftübertragung innerhalb des Ankerstabes wesentlich verbessert wird und deshalb eine grössere Last ohne Abscheren der Gewindegänge übertragen werden kann. Das Gewinde kann entweder direkt in den Ankerstab eingeschnitten oder an einer auf den Ankerstab aufgegossenen oder aufgeklebten Hülse geformt werden. In letzterem Fall wird durch die radiale Kompression auch die Kraftübertragung zwischen Hülse und Ankerstab erheblich verbessert.

Aus der FR-A- 1 197 548 ist es bekannt, Vorspann-Stahlstäbe für armierten Beton über längsgeschlitzte Hülsen mit « verkehrtem Sägezahngewinde mit einem Spannelement zu verbinden. Die Hülse hat in ihrer Bohrung Zähne zur Verbesserung des Kraftschlusses mit dem Stahlstab. Das Gewinde ist allerdings steil und eignet sich nicht zum Anziehen unter Last. Um eine Axialverschiebung der Hülsen auf den Stahlstäben zu verhindern, sind die Stäbe an ihren Enden verdickt.

Nachfolgend werden Ausführungsbeispiele der Erfindung anhand der Zeichnung erläutert. Darin zeigen :
Fig. 1 einen Axialschnitt durch einen Klebeanker,
Fig. 2 einen Axialschnitt nach der Linie 11-11 in Fig. 1,
Fig. 3 einen Schnitt durch das Stabende in vergrössertem Massstab,
Fig. 4 eine Variante der Ausführungsform nach Fig. 2, und
Fig. 5 eine Stirnansicht der Druckmutter.

Der dargestellte Anker ist als Klebeanker ausgebildet. Der Ankerstab 1 besteht aus glasfaserverstärktem Kunststoff. An dem ins Bohrloch einzuführenden Ende sind zwei Hohlkehlen 51 im spitzen Winkel zur Stabachse geschnitten, wodurch zwei Schneidkanten 53 zum Aufschneiden der den Zweikomponentenkleber enthaltenden Plastikbeutel gebildet sind. Durch diese Ausbildung der Schnittkanten wird erreicht, dass sich die leeren Plastikbeutel nicht einseitig zwischen Ankerstab 1 und Bohrlochwand verkeilen.

Am freien Ende ist auf den Ankerstab 1 bei der Ausführungsform nach Fig. 1 und 3 eine Gewindehülse 3 aus glasfaserverstärktem Kunststoff aufgesetzt. Das Gewinde 2 ist sägezahnförmig und hat flach gegen das ins Bohrloch einzuführende Ende des Ankerstabes 1 geneigte Flanken 31 und steile, gegen das freie Ankerstabende gerichtete Flanken 33. Durch diese Ausbildung des Gewindes 2 wird erreicht, dass sich die Gewindegänge der Hülse 3 beim Anziehen einer Druckmutter 5 zwischen einem Gewindekörper 11 der Mutter 5 und dem Ankerstab 1 verkeilen. Die Gewindegänge werden also radial an den Ankerstab 1 gepresst. Versuche haben gezeigt, dass durch diese radiale Pressung des Ankerstabes 1 nicht nur die Kraftübertragung zwischen der Hülse 3 und dem Ankerstab 1, sondern auch die Kraftübertragung innerhalb des Ankerstabes 1 erheblich verbessert wird.

Die Wandstärke 35 zwischen dem Gewindegrund 34 und der Innenwand 38 der Hülse 3 ist sehr gering, also wesentlich kleiner als die Wandstärke 37 zwischen dem Gewindekamm 36 und der Innenwand 38. Damit wird erreicht, dass bei starker Dehnung des Ankerstabes 1 die Hülse 3 wendelförmig längs des Gewindegrundes 34 reisst. Da die einzelnen Gewindegänge der Hülse 3 zwischen der Mutter 5 und dem Ankerstab 1 verkeilt sind, bleibt die Kraftübertragung erhalten und es wird verhindert, dass sich der Ankerstab 1 von der Bohrlochseite her von der Hülse 3 abschälen kann.

Die Hülse 3 kann auf den Ankerstab 1 aufgeklebt oder aufgegossen sein. Bei sehr flachem Winkel der Flanken 31 reicht unter Umständen auch ein Pressitz. Die Hülse 3 hat axiale Längsnuten oder Längsschlitze 30, damit sie ungehindert radial komprimiert werden kann.

Bei der Ausführungsform nach Fig. 4 ist das Gewinde 2 direkt in den Ankerstab 1 geschnitten. Versuche haben ergeben, dass durch die flachen, vom freien Stabende abgewandten Flanken 31 des Gewindes 2 die Kraftübertragung innerhalb des Ankerstabes 1 wesentlich verbessert wird. Die in einer Matrix aus Kunstharz eingebetteten, parallel zur Stabachse verlaufenden Glasfasern haben nämlich eine ausgeprägte Anisotropie der Festigkeitswerte des Stabes 1 zur Folge. Die Scherfestigkeit parallel zu den Fasern ist relativ gering, kann jedoch durch radiale Kompression erheblich gesteigert werden. Deshalb ist die Bruchlast, bei welcher die Gewindegänge abscheren, bei der erfindungsgemässen Ausbildung des Gewindes 2 erheblich höher als bei einem normalen Gewinde.

Die Druckmutter 5 besteht ebenfalls aus glasfaserverstärktem Kunststoff und hat einen zylindrischen Gewindekörper 11, von welchem radiale Rippen 25 abstehen. Stirnseitig enden die Rippen 25 in je einem Stützflanschsegment 19 mit konvex sphärischer Aussenfläche 21. Die Segmente 19 sind durch Radialschlitze 20 voneinander getrennt. Durch diese Ausbildung ergeben die Auflagedrücke auf die Aussenfläche 21 über die Rippen 25 radiale Kompressionskräfte auf den Gewindekörper 11, welche den Spreizkräften des Sägezahngewindes 2 entgegenwirken. Die Wand des Gewindekörpers 11 wird also in radialer Richtung komprimiert, was eine elastische Verlängerung des Gewindekörpers 11 in Achsrichtung proportional zur Last bewirkt. Durch geeignete Dimensionierung kann diese elastische Verlängerung jener des Ankerstabes 1 unter Last angepasst werden, sodass alle Gewindegänge gleich viel tragen. Damit wird eine ideale Kraftübertragung von der Druckmutter 5 auf den Ankerstab 1 erreicht.

Die Mutter ist aussen durch einen Deckel 13 abgeschlossen. Am Rand des Deckels 13 erstreckt sich eine axiale Umfangsnut 15. Zwischen dem Grund der Nut 15 und dem Grund der Gewindebohrung 17 ist die Wandstärke der Mutter gering, sodass hier eine Sollbruchstelle 9 ausgebildet ist. Die Sollbruchstelle 9 ist stark genug bemessen, um das zum Mischen des Zweikomponentenklebers erforderliche Drehmoment von der Mutter 5 auf den Ankerstab 1 zu übertragen. Nach dem Aushärten des Klebers bricht beim Weiterdrehen der Mutter 5 die Sollbruchstelle 9, sodass die Mutter 5 angezogen werden kann.

Die Mutter 5 stützt sich gegen eine Ankerplatte 7 ab, die einen Tragflansch 41 mit einer sphärischen Tragfläche 47 aufweist. Am Tragflansch 41 sind radiale und ringförmige Rippen 45, 43 angeordnet, die eine Art Knautschzone bilden, damit sich der Tragflansch gleichmässig längs seines Umfangs an der wand des Hohlraumes abstützen kann. Durch die sphärischen Flächen 21, 47 wird eine Biegebeanspruchung des Ankerstabes 1 vermieden.

Die Begrenzung des Eindrehmomentes durch den über die Sollbruchstelle 9 mit dem Gewindekörper 11 verbundenen Deckel 13 ist allgemein bei Klebeankern anwendbar, unabhängig von der Gewindeform und dem Material des Ankerstabes 1. Da das maximal übertragbare Drehmoment durch diese Sollbruchstelle relativ exakt definiert ist, kann sichergestellt werden, dass einerseits das zum Vermischen des Klebers erforderliche Drehmoment sicher aufgebracht werden kann, dass aber andererseits nach dem Aushärten des Klebers der Ankerstab beim Weiterdrehen der Mutter nicht überlastet wird.

## Patentansprüche

1. Anker zur Sicherung von Wänden in Hohlraumbauten, mit einem Ankerstab (1) aus faserverstärktem Kunststoff, an dessen erstem Ende eine Gewindehülse (3) mit einem sägezahnförmigen Gewinde (2) aufgesetzt ist, und mit einer auf das Gewinde aufgeschraubten Druckmutter (5), die sich gegen eine Druckplatte (7) abstützt, dadurch gekennzeichnet, dass die vom ersten Ende des Ankerstabes (1) abgewandten Flanken (31) des Gewindes (2) wesentlich flacher sind als die dem ersten Ende zugewandten Flanken (33), und dass die Wandstärke (35) zwischen dem Gewindegrund (34) und der Bohrungswand (38) der Gewindehülse (3) wesentlich geringer ist als die Wandstärke (37) zwischen dem Gewindekamm (36) und der Bohrungswand (38), so dass bei starker Dehnung des Ankerstabes (1) die Hülse (3) wendelförmig längs des Gewindegrundes (34) reisst.

2. Anker nach Anspruch 1, dadurch gekennzeichnet, dass die Gewindehülse (3) Längsschlitze (30) aufweist.

3. Anker nach Anspruch 1 oder 2, dadurch gekennzeichnet, dass die Druckmutter (5) einen zylindrischen Gewindekörper (11) aufweist, von welchem radiale Rippen (25) abstehen, die an ihrer vom ersten Ende des Ankerstabes (1) abgewandten Stirnseite in konvex-sphärische Stützflanschsegmente (19) übergehen, welche durch Radialschlitze (20) voneinander getrennt sind.

4. Anker zur Sicherung von Wänden in Hohlraumbauten, mit einem Ankerstab (1) aus faserverstärktem Kunststoff, der an seinem ersten Ende ein sägezahnförmiges Gewinde (2) aufweist, und mit einer auf das Gewinde aufgeschraubten Druckmutter (5), die sich gegen eine Druckplatte (7) abstützt, wobei die Druckmutter (5) einen zylindrischen Gewindekörper (11) aufweist, von welchem radiale Rippen (25) abstehen, die an ihrer vom ersten Ende des Ankerstabes (1) abgewandten Stirnseite in einen konvex-sphärischen Stützflansch übergehen, dadurch gekennzeichnet, dass die vom ersten Ende des Ankerstabes (1) abgewandten Flanken (31) des Gewindes (2) wesentlich flacher sind als die dem ersten Ende zugewandten Flanken (33), und dass der Stützflansch in Stützflanschsegmente (19) unterteilt ist, welche durch Radialschlitze (20) voneinander getrennt sind.

5. Anker nach Anspruch 4, dadurch gekennzeichnet, dass das Gewinde (2) in den Ankerstab (1) geschnitten ist.

6. Anker nach einem der Ansprüche 3 bis 5, dadurch gekennzeichnet, dass er als Klebeanker ausgebildet ist, und dass die Gewindebohrung (17) des Gewindekörpers (11) einenends durch einen mit dem Gewindekörper (11) über eine Sollbruchstelle (9) einstückig verbundenen Deckel (13) abgeschlossen ist.

7. Anker nach Anspruch 6, dadurch gekennzeichnet, dass die Sollbruchstelle (9) durch eine ringförmige Nut (15) gebildet ist, deren Grund benachbart zur Peripherie des Gewindebohrungsgrundes angeordnet ist.

8. Anker nach einem der Ansprüche 1 bis 7, der als Klebeanker ausgebildet ist, dadurch gekennzeichnet, dass am zweiten Ende des Ankerstabes (1) zwei geneigt zur Stabachse verlaufende Hohlkehlen (51) ausgebildet sind, die mit der Umfangsfläche des Ankerstabes Schnittkanten (53) bilden.

## Claims

1. Anchor for securing walls in hollow-space structures, having an anchor bar (1) of fibre- reinforced plastic, on the first end of which a threaded sleeve (3) having a saw-tooth-shaped thread (2) is mounted, and having a pressure nut (5) which is screwed onto the thread and is supported against a pressure plate (7), characterized in that the flanks (31) of the thread (2) which face away from the first end of the anchor bar (1) are substantially flatter than the flanks (33) facing towards the first end, and that the wall thickness (35) between the thread root (34) and the bore wall (38) of the threaded sleeve (3) is substantially less than the wall thickness (37) between the thread crest (36) and the bore wall (38) so that, when the anchor bar (1) is considerably strained, the sleeve (3) tears helically along the thread root (34).

2. Anchor according to Claim 1, characterized in that the threaded sleeve (3) has longitudinal slots (30).

3. Anchor according to Claim 1 or 2, characterized in that the pressure nut (5) has a cylindrical threaded body (11) from which radial ribs (25) protrude which, at their end face remote from the first end of the anchor bar (1), merge into convexly spherical supporting flange segments (19) which are separated from one another by radial slots (20).

4. Anchor for securing walls in hollow-space structures, having an anchor bar (1) of fibre- reinforced plastic which has a saw-tooth-shaped thread (2) on its first end, and having a pressure nut (5) which is screwed onto the thread and is supported against a pressure plate (7), wherein the pressure nut (5) has a cylindrical threaded body (11) from which radial ribs (25) protrude which, at their end face remote from the first end of the anchor bar (1), merge into a convexly spherical supporting flange, characterized in that the flanks (31) of the thread (2) which face away from the first end of the anchor bar (1) are substantially flatter than the flanks (33) facing towards the first end, and that the supporting flange is subdivided into supporting flange segments (19) which are separated from one another by radial slots (20).

5. Anchor according to Claim 4, characterized in that the thread (2) is cut into the anchor bar (1).

6. Anchor according to one of Claims 3 to 5, characterized in that it is designed as an adhesive anchor, and that the threaded bore (17) of the threaded body (11) is closed at one end by a cap (13) connected in one piece to the threaded body (11) via a predetermined breaking point (9).

7. Anchor according to Claim 6, characterized in that the predetermined breaking point (9) is formed by an annular groove (15) whose root is arranged adjacent to the periphery of the threaded bore root.

8. Anchor according to one of Claims 1 to 7, designed as an adhesive anchor, characterized in that two flutes (51) running at an angle to the bar axis are made on the second end of the anchor bar (1), which flutes (51) form cutting edges (55) with the circumferential surface of the anchor bar.

## Revendications

1. Boulon d'ancrage utilisé pour consolider des parois dans des structures à cavité, comportant une tige (1) réalisée en une matière plastique renforcée par des fibres et sur une première extrémité de laquelle est emmanchée une douille filetée (3) comportant un filetage en dents de scie (2), et un écrou de serrage (5) vissé sur le filetage et prenant appui contre une plaque de pression (7), caractérisé par le fait que les flancs (31) du filetage (2), qui sont tournés à l'opposé de la première extrémité de la tige (1) du boulon d'ancrage, sont nettement plus plats que les flancs (33) tournés vers la première extrémité, et que l'épaisseur de paroi (35) comprise entre la base (34) du filet et la paroi (38) du perçage de la douille filetée (3) est nettement inférieure à l'épaisseur de paroi (37) comprise entre le sommet (36) du filetage et la paroi (38) du perçage, de sorte que lors d'une forte dilatation de la tige (1) du boulon d'ancrage, la douille (3) se fend selon une forme hélicoïdale le long de la base (34) du filetage.

2. Boulon d'ancrage selon la revendication 1, caractérisé par le fait que la douille filetée (3) possède des fentes longitudinales (30).

3. Boulon d'ancrage selon la revendication 1 ou 2, caractérisé par le fait que l'écrou de serrage (5) comporte un corps taraudé cylindrique (11), à partir duquel font saillie des nervures radiales (25) qui se transforment, au niveau de leur face frontale tournée à l'opposé de la première extrémité de la tige (1) du boulon d'ancrage, en des segments convexes sphériques d'une bride d'appui (19), qui sont séparées les unes des autres par des fentes radiales (20).

4. Boulon d'ancrage utilisé pour consolider des parois dans des structures à cavité, comportant une tige (1) réalisée en une matière plastique renforcée par des fibres, sur une première extrémité de laquelle est emmanchée une douille filetée (3) comportant un filetage en dents de scie (2), et un écrou de serrage (5) vissé sur le filetage et prenant appui contre une plaque de pression (7), l'écrou de serrage (5) possédant un corps taraudé cylindrique (11), à partir duquel font saillie des nervures radiales (25), qui se transforment, au niveau de leur face frontale tournée à l'opposé de la première extrémité de la tige (1) du boulon d'ancrage, en une bride d'appui convexe sphérique, caractérisé par le fait que les flancs (31) du filetage (2), qui sont tournés à l'opposé de la première extrémité de la tige (1) du boulon d'ancrage, sont nettement plus plats que les flancs (33) tournés vers la première extrémité, et que la bride d'appui est subdivisée en des segments (19) qui sont séparés les uns des autres par des fentes radiales (20).

5. Boulon d'ancrage suivant la revendication 4, caractérisé par le fait que le filetage (2) est découpé dans la tige (1) du boulon d'ancrage.

6. Boulon d'ancrage suivant l'une des revendications 3 à 5, caractérisé par le fait qu'il est réalisé sous la forme d'un boulon d'ancrage à sceller et que le perçage taraudé (17) du corps taraudé (11) se termine, à une extrémité, par un couvercle (13) réuni d'un seul tenant au corps taraudé (11) par l'intermédiaire d'une zone de rupture de consigne (9).

7. Boulon d'ancrage suivant la revendication 6, caractérisé par le fait que la zone de rupture de consigne (9) est formée par une gorge annulaire (15), dont le fond est disposé au voisinage du pourtour du fond du perçage taraudé.

8. Boulon d'ancrage suivant l'une des revendications 1 à 7, réalisé sous la forme d'un boulon d'ancrage à coller, caractérisé par le fait que sur la seconde extrémité de la tige (2) du boulon d'ancrage se trouvent ménagées deux gorges (51) inclinées par rapport à l'axe de la tige et formant, avec la surface périphérique de la tige du boulon d'ancrage, des arêtes de coupe (53). .
